# EUROPÄISCHE PATENTANMELDUNG

(11) **EP 1 921 642 A1**
(43) Veröffentlichungstag der Anmeldung: **14.05.2008**
(21) Anmeldenummer: 06023396.2
(22) Anmeldetag: 10.11.2006
(51) Int. Cl.: H01H 13/56

(54) **Elektrischer Schalter mit zumindest einem Gehäuse**

(71) Anmelder: SAIA-Burgess Oldenburg GmbH & Co. KG, 26127 Oldenburg (DE)
(72) Erfinder: Erdmann, Christian, 26133 Oldenburg (DE); Falk, Andreas, 26125 Oldenburg (DE); Stenzel, Bruno, 26209 Hatten (DE)
(74) Vertreter: Jabbusch, Matthias

(57) **Zusammenfassung**

Bei einem elektrischen Schalter mit zumindest einem Gehäuse, in dem wenigstens ein Tastblock verschieblich geführt ist, wobei zumindest ein einen Abstand zwischen dem Gehäuse und dem Tastblock überbrückendes Eingriffselement vorgesehen ist, das mit einem Abschnitt in eine im Gehäuse oder im Tastblock angeordnete Führungsbahn nach Art einer Herzkurve vorsteht, ist vorgesehen, daß neben der ersten Führungsbahn zumindest eine weitere Führungsbahn nach Art einer Herzkurve vorgesehen ist und daß das Eingriffselement zumindest einen weiteren Abschnitt zum Vorstehen in diese weitere Führungsbahn aufweist.

## Beschreibung

Die Erfindung betrifft einen elektrischen Schalter mit zumindest einem Gehäuse, in dem wenigstens ein Tastblock verschieblich geführt ist, wobei zumindest ein einen Abstand zwischen dem Gehäuse und dem Tastblock überbrückendes Eingriffselement vorgesehen ist, das mit einem Abschnitt in eine im Gehäuse oder im Tastblock angeordnete Führungsbahn nach Art einer Herzkurve hervorsteht.

Elektrische Schalter werden zum Öffnen und Schließen von elektrischen Stromkreisen verwendet. Damit ein Stromkreis geschlossen oder geöffnet wird, ist es erforderlich, elektrisch leitende Kontaktflächen aneinander zu legen oder voneinander zu entfernen. Elektrische Kontakte können dabei mit einem Tastblock bewegt werden, der in einem Gehäuse verschieblich geführt ist.

Wenn mit dem Tastblock auf Kontakte eingewirkt wird, so ist der Tastblock in voneinander verschiedenen Schiebestellungen zu fixieren. Beispielsweise ist nach einem Tasten des Tastblocks dieser ein Stück weit in das Gehäuse hinein verschoben. Dadurch wird ein Kontakt an einen Gegenkontakt gedrückt, die verschobene Stellung des Tastblocks soll in etwa erhalten werden.

Diesem Erhalt dienen Gehäuse und Tastblock überbrückende Eingriffselemente, welche eine bestimmte Stellung dieser beiden Bauteile zueinander fixieren. Bekannt sind drahtförmige Eingriffselemente, die ausgehend vom Gehäuse oder vom Tastblock in eine Führungsbahn im jeweils anderen Bauelement vorstehen, welche eine Herzkurve ausbildet.

Das Eingriffselement wird durch eine Vorspannung in die Herzkurve gedrückt, in den Ausbuchtungen des Herzes kann das Eingriffselement dabei in voneinander verschiedenen Lagestellungen verbleiben.

Bei bekannten Schaltern ist eine Herzkurve vorgesehen, in die ein Eingriffselement vorsteht. Das Eingriffselement ist regelmäßig kippbar geführt, um es über in der Herzkurve vorgesehene Vorsprünge hinweg führen zu können. Die kippbare Lagerung des Eingriffselementes ist aber mechanisch kompliziert, zudem ist das beispielsweise als einem rechten Winkel folgender Draht ausgebildete Eingriffselement mit einer Reihe von Funktionsmaßen ausgestattet. Diese Funktionsmaße betreffen z.B. die Länge der einzelnen Schenkel, Abwinklungen und Winkelmaße. Durch die vorgesehene Vorspannung, mit der das Eingriffselement in die Herzkurve gedrückt wird, sind zudem erhöhte Schaltgeräusche beim Führen des Eingriffselementes durch die Herzkurve verursacht. Ein lautes "Knacken" bei Betätigung des Schalters ist die negative Folge.

Der Erfindung liegt die Aufgabe zugrunde, einen elektrischen Schalter der eingangs genannten Gattung aufzuzeigen, der in erster Linie durch die Verringerung der Funktionsmaße einfacher, schneller und preiswerter zu produzieren ist und der zugleich einen sicheren und geräuscharmen Betrieb ermöglicht.

Diese Aufgabe ist erfindungsgemäß dadurch gelöst, daß bei dem erfindungsgemäßen Schalter neben der ersten Führungsbahn zumindest eine weitere Führungsbahn nach Art einer Herzkurve vorgesehen ist und daß das Eingriffselement zumindest einen weiteren Abschnitt zum Vorstehen in diese weitere Führungsbahn aufweist.

Bei dem erfindungsgemäßen Schalter sind wenigstens zwei Führungsbahnen nach Art einer Herzkurve vorgesehen. Das Eingriffselement kann dann zweifach in derartige Führungsbahnen vorstehen, wobei in beiden Führungsbahnen Herzkurven angeordnet sind, um das Eingriffselement in voneinander verschiedenen Lagezuständen des Tastblocks zu fixieren. Für dieses Fixieren ist aber vorteilhaft nicht mehr ein Kippen des Eingriffselementes erforderlich, um es sicher in eine Herzkurve hinein zu drücken. Vielmehr wird das Eingriffselement in den wenigstens zwei Herzkurven dauerhaft belassen, so daß nur noch eine translatorische Bewegung zwischen Eingriffselement und vorzugsweise Tastblock erfolgt. Weil ein Kippen des Eingriffselementes nicht mehr erforderlich ist, wird auch seine Vorspannung nicht mehr erforderlich. Wird nunmehr das Eingriffselement durch die Herzkurve geführt, ist keine harte Anlage an Abschnitten der Herzkurve gegeben, so daß laute Schaltgeräusche vorteilhaft nicht mehr auftreten.

Zudem sind die Funktionsmaße des Eingangselementes reduziert. Es kommt nicht mehr auf eine Kippbarkeit, auf verschiedene Winkel einzeln zueinander stehender Schenkel des Eingriffselementes an. Die Fertigung des erfindungsgemäßen Schalters kann dadurch wesentlich vereinfacht werden.

Nach einer ersten Weiterbildung der Erfindung ist vorgesehen, daß jede Führungsbahn in Seitenwänden des Tastblocks angeordnet ist. Nach dieser Ausführung wird das Eingriffselement im Gehäuse bezüglich der Bewegung des Tastblockes lagefest angeordnet, es kann in die Führungsbahnen in den Seitenwänden des Tastblocks vorstehen. Bei einem Betätigen des Tastblockes wird das Eingriffselement dann mit seinen in die Herzkurven vorstehenden Abschnitten in den Führungsbahnen geführt.

Vorzugsweise ist die Anordnung der Führungsbahnen in zueinander parallelen Seitenwänden und in spiegelverkehrter Form vorgenommen. Die Anordnung der Führungsbahnen in zueinander parallelen Seitenwänden des Tastblocks ermöglicht eine vereinfachte Ausbildung des Eingriffselementes. Dies kann beispielsweise als C-Profil ausgebildet sein, welches den Tastblock umgreift und mit aufeinander zu gerichteten freien Enden der abgewinkelten C-Schenkel in einander gegenüberliegenden, parallelen Wänden des Tastblockes angeordnete Herzkurven eingreift. Die spiegelverkehrte Form der Herzkurven-Führungsbahnen ermöglicht dabei ein synchrones Führen der vorstehenden Abschnitte des Eingriffselementes.

Nach einer bevorzugten Weiterbildung ist dabei vorgesehen, daß die Führungsbahnen in den Seitenwänden zueinander um ein Maß quer zur Führungsrichtung des Tastblockes versetzt sind. Dadurch wird ein Vorlauf einer Führungsbahn gegenüber der anderen Führungsbahn ermöglicht. Dies dient der besseren Führung des Eingriffselementes, insbesondere dann, wenn in den Führungsbahnen Vorsprünge mit Anlaufschrägen für das Eingriffselement jeweils vorgesehen sind. Ein Abschnitt des Eingriffselementes erreicht eine Anlaufschräge dann eher als der andere Abschnitt. Dadurch erfolgt ein Führen der Abschnitte über eine Anlaufschräge nicht zugleich auf beiden Seiten. Zudem ist erreicht, daß ein Abschnitt des Eingriffselementes bereits über eine Anlaufschräge hinter einen Vorsprung geführt wurde, so daß der damit erreichte Schaltzustand bereits fixiert ist.

Nach einer nächsten Weiterbildung der Erfindung ist vorgesehen, daß das Eingriffselement ein drahtförmiges Profil ist. Ein drahtförmiges Profil, beispielsweise ein Rundprofil, kann in eine Form gebracht werden, in der es z.B. zwei Abschnitte aufweist, die in Führungsbahnen vorstehen. Das Material des Eingriffselementes wird dabei so gewählt, daß es eine Steifigkeit aufweist und bei Betätigung des erfindungsgemäßen Schalters nicht deformiert wird.

Wie bereits oben angegeben, ist das Eingriffselement in dem Gehäuse in Verschieberichtung des Tastblocks lagefest angeordnet. Quer zur Verschieberichtung des Tastblocks kann ein Spiel vorgesehen sein, damit das Eingriffselement durch geringe Verschiebungen quer zur Verschieberichtung des Tastblockes den Ausformungen der Herzkurve folgen kann.

Zur einfachen Montage des erfindungsgemäßen Schalters ist noch vorgesehen, daß das Gehäuse eine Einstecköffnung für das Eingriffselement aufweist. Das Eingriffselement wird in die Einstecköffnung eingesteckt und ist dadurch im Gehäuse angeordnet. Als wesentliches Funktionsmaß für das Eingriffselement verbleibt der Abstand zwischen den einander zugekehrten freien Enden eines z.B. C-förmigen Eingriffselementes, um ein sicheres Vorstehen des Eingriffselementes in zwei Herzkurven zu gewährleisten.

Ein Ausführungsbeispiel der Erfindung, aus dem sich weitere erfinderische Merkmale ergeben, ist in der Zeichnung dargestellt. Es zeigen:
- Figur 1:: eine perspektivische Ansicht eines elektrischen Schalters mit einem Gehäuse und mit einem Tastblock,
- Figur 2:: eine schematische Darstellung eines Abschnittes des Tastblockes des Schalters nach Figur 1 und
- Figur 3:: eine perspektivische Ansicht einzelner Bauteile des Schalters gemäß Figur 1 während ihres Zusammensetzens.

Der Schalter in Figur 1 weist ein topfartiges Gehäuse 1 auf. In das Innere des Gehäuses 1 führen elektrische Anschlüsse 2 hinein. Das Gehäuse 1 hat eine offene Seite, durch diese ist in das Innere des Gehäuses 1 ein Tastblock 3 eingesetzt. Der Tastblock 3 ist im Gehäuse 1 in vertikaler Ausrichtung verschieblich geführt. Dabei ist der Tastblock 3 mit einer Feder 4 belastet, welche sich auf dem Boden 5 des Gehäuses 1 abstützt. Ein in einen Ausschnitt 6 des Gehäuses 1 vorstehender Vorsprung 7 an der Außenseite des Tastblocks 3 verhindert ein Herausdrücken des Tastblockes 3 aus dem Gehäuse 1 durch die Kraft der Feder 4.

In einander gegenüberliegenden Seitenwänden 8, 8' des Tastblocks ist jeweils eine Führungsbahn 9 nach Art einer Herzkurve angeordnet. In diese Führungsbahn 9 steht ein Eingriffselement 10 jeweils vor. Das Eingriffselement 10 ist als C-Profil ausgebildet, welches in die Führungsbahn 9 vorstehende Abschnitte 11 (Figur 3) aufweist. Das Eingriffselement 10 ist dabei in Verschieberichtung des Tastblocks 3 lagefest im Gehäuse 1 angeordnet.

Figur 2 zeigt die Herzform der Führungsbahnen 9. Aus dieser Darstellung ist ersichtlich, daß beide Führungsbahnen 9 zueinander um ein Maß quer zur Führungsrichtung des Tastblocks 3 versetzt sind. Das Eingriffselement 10 erreicht damit Anlaufschrägen 12 im Verlauf der Führungsbahn 9 zu verschiedenen Zeitpunkten. Den Anlaufschrägen 12 folgen Vorsprünge 13 bzw. Absätze 13, über die das Eingriffselement 10 hinweg geführt wird. Durch die Anlaufschrägen 12 wird dabei das Eingriffselement 10 ein Stück weit aus der Zeichnungsebene heraus abgelenkt. Das Ablenken erfolgt aufgrund des Versatzes beider Führungsbahnen 9 an den einander gegenüberliegenden Seiten des Tastblocks 3 nacheinander. Hat das Eingriffselement 10 einen Vorsprung 13 auf einer Seite passiert, kann es auf der nachgeführten Anlaufschräge 12 auf der anderen Seite zum nächsten Vorsprung 13 geführt werden.

Figur 3 zeigt den Tastblock 3 vor Einsetzen in das Gehäuse 1. Die Einsatzrichtung ist mit einem Pfeil 14 verdeutlicht.

Das Eingriffselement 10 wird von einer anderen Seite in das Gehäuse 1 eingeführt, wie mit dem Pfeil 15 verdeutlicht. In einer Wandung 16 des Gehäuses 1 ist für das Eingriffselement 10 eine Einstecköffnung 17 vorgesehen, die auch auf der gegenüberliegenden Wandung 18 vorhanden ist. Die Länge der Einstecköffnung 17 ist etwas größer bemessen als die durch die C-Schenkel bestimmte Breite des Eingriffselementes 10. Dieses kann sich daher in der Einstecköffnung 17 quer zur Verschieberichtung des Tastblocks 3 bewegen.

Der erfindungsgemäße Schalter ist durch das Zusammenführen der drei Bauteile Gehäuse 1, Tastblock 3 und Eingriffselement 10 in einfacher Weise herstellbar. Das Eingriffselement 10 ist dabei mit wenigen Fuktionsmaßen ausgestattet.

## Patentansprüche

1. Elektrischer Schalter mit zumindest einem Gehäuse, in dem wenigstens ein Tastblock verschieblich geführt ist, wobei zumindest ein einen Abstand zwischen dem Gehäuse und dem Tastblock überbrückendes Eingriffselement vorgesehen ist, das mit einem Abschnitt in eine im Gehäuse oder im Tastblock angeordnete Führungsbahn nach Art einer Herzkurve vorsteht,
**dadurch gekennzeichnet**
**daß** neben der ersten Führungsbahn (9) zumindest eine weitere Führungsbahn (9) nach Art einer Herzkurve vorgesehen ist und daß das Eingriffselement (10) zumindest einen weiteren Abschnitt (11) zum Vorstehen in diese weitere Führungsbahn (9) aufweist.

2. Schalter nach Anspruch 1, **dadurch gekennzeichnet, daß** jede Führungsbahn(9) in Seitenwänden (8, 8') des Tastblocks (3) angeordnet ist.

3. Schalter nach Anspruch 2, **dadurch gekennzeichnet, daß** die Anordnung der Führungsbahnen (9) in zueinander parallelen Seitenwänden (8, 8') und in spiegelverkehrter Form vorgenommen ist.

4. Schalter nach Anspruch 3, **dadurch gekennzeichnet, daß** die Führungsbahnen (9) in den Seitenwänden (8, 8') zueinander um ein Maß quer zur Führungsrichtung des Tastblocks (3) versetzt sind.

5. Schalter nach einem der vorhergehenden Ansprüche, **dadurch gekennzeichnet, daß** in den Führungsbahnen (9) jeweils Vorsprünge (13) mit Anlaufschrägen (12) für das Eingriffselement (10) angeordnet sind.

6. Schalter nach einem der vorhergehenden Ansprüche, **dadurch gekennzeichnet, daß** das Eingriffselement (10) ein drahtförmiges Profil ist.

7. Schalter nach einem der vorhergehenden Ansprüche, **dadurch gekennzeichnet, daß** das Eingriffselement (10) in dem Gehäuse (1) in Verschieberichtung des Tastblocks (3) lagefest angeordnet ist.

8. Schalter nach Anspruch 7, **dadurch gekennzeichnet, daß** das Gehäuse (1) eine Einstecköffnung (17) für das Eingriffselement (10) aufweist.
